# EUROPÄISCHE PATENTSCHRIFT

(11) **EP 1 825 061 B1**
(45) Veröffentlichungstag und Bekanntmachung des Hinweises auf die Patenterteilung: **19.11.2008**
(21) Anmeldenummer: 05777346.7
(22) Anmeldetag: 11.08.2005
(51) Int. Cl.: E01B 29/06

(54) **PORTALKRAN UND VERFAHREN ZUM VERLEGEN EINES GLEISES**
GANTRY CRANE AND METHOD FOR LAYING A TRACK
GRUE A PORTIQUE ET PROCEDE POUR POSER UNE VOIE

(30) Priorität: 27.08.2004 CH 14092004
(43) Veröffentlichungstag der Anmeldung: 29.08.2007
(73) Patentinhaber: Matisa Materiel Industriel S.A., 1023 Crissier-Lausanne (CH)
(72) Erfinder: GANZ, Jörg, CH-1163 Etoy (CH)
(86) Internationale Anmeldenummer: PCT/IB2005/002591
(87) Internationale Veröffentlichungsnummer: WO 2006/021876

(56) Entgegenhaltungen:
- DE-A1- 2 924 840
- US-A- 4 152 990

## Beschreibung

Die Erfindung betrifft einen Portalkran mit einem Kranfahrwerke zum Verfahren auf Kranschienen aufweisenden Kranrahmen sowie Vorrichtungen zum Transport von Alt- und Neuschwellen sowie von zur Distanzierung der Neuschwellen vorgesehenen Zwischenlagen, sowie ein Verfahren gëmaß dem Oberbegriff des Anspruchs 3.

Eine derartige Maschine ist beispielsweise durch US 4 275 659 A bekannt. Der Portalkran ist unabhängig von der kontinuierlichen Arbeitsvorfahrt der Maschine auf den Kranschienen verfahrbar, um Neuschwellen zu einer Transporteinrichtung zu befördern. Durch einen mit dem Portalkran verbundenen Kranausleger können parallel zum Schwellentransport auch zur Distanzierung der Neuschwellen verwendete Zwischenlagen abtransportiert werden.

Die Aufgabe der vorliegenden Erfindung liegt nun in der Schaffung eines Portalkranes der gattungsgemäßen Art, mit der eine einfache Entfernung von Zwischenlagen möglich ist

Erfindungsgemäß wird diese Aufgabe mit einem Portalkran der eingangs genannten Art durch die im Kennzeichen von Anspruch 1 angeführten Merkmale bzw. durch ein Verfahren gemäß Anspruch 3 gelöst.

Durch diese Ausbildung ist die Entfernung der Zwischenlagen in vorteilhafter Weise ohne jedwede Umrüstarbeiten sowie ohne Leistungsbeeinträchtigung für den Portalkran durchführbar. Diese Entfernung ist mit einfachem konstruktiven Aufwand automatisierbar, ohne dass die Übergabe der Neuschwellen bzw. Aufnahme der Altschwellen beeinträchtigt wird.

Weitere Vorteile und Ausbildungen der Erfindung ergeben sich aus den weiteren Ansprüchen und der Zeichnung.

Im folgenden wird die Erfindung anhand eines in der Zeichnung dargestellten Ausführungsbeispieles näher beschrieben.

Es zeigen:
Fig. 1, 2 und 3 je einen Abschnitt einer aus mehreren Arbeitswagen zusammengesetzten Maschine zur Erneuerung eines Gleises in Seitenansicht,
Fig. 4 und 5 eine vergrößerte Darstellung eines Portalkranes in einer Seitenansicht bzw. Draufsicht, und
Fig. 6 eine Detailansicht einer Zange zur Erfassung einer Zwischenlage.

Eine in den Fig. 1 bis 3 ersichtliche Maschine 1, auch als Gleisumbauzug bezeichnet, setzt sich aus einer Vielzahl von miteinander gekuppelten Arbeitswagen 2 zusammen, die über Schienenfahrwerke 3 in einer Arbeitsrichtung 4 auf einem Gleis 5 verfahrbar sind. Auf einem vorderen Ende sind Neuschwellen 6 gelagert, die durch einen Portalkran 7 in einer Vorfahrt 20 zu einem Übergabeende 8 eines in Maschinenlängsrichtung verlaufenden Neuschwellenförderers 9 transportierbar sind. Der einen Fahrantrieb 10 aufweisende Portalkran 7 ist mittels vier Kranfahrwerken 12 auf zwei mit den Arbeitswagen 2 verbundenen Kranschienen 11 in Maschinenlängsrichtung verfahrbar.

Wie insbesondere auch in Fig. 4 ersichtlich, sind die Kranfahrwerke 12 des Portalkranes 7 jeweils an einem Rahmenende 19 durch Fahrwerkstützen 13 mit einem Kranrahmen 14 verbunden. Bezüglich der Maschinenlängsrichtung befinden sich zwischen den Fahrwerkstützen 13 durch Antriebe 15 höhenverstellbare und um eine vertikale Achse 18 verdrehbare Vorrichtungen 16 zum Transport der Neuschwellen 6 bzw. von Altschwellen 17.

Bezüglich der Vertikalen befindet sich zwischen Kranrahmen 14 und Kranfahrwerken 12 eine Vorrichtung 22 zum Transport von Zwischenlagen 23. Diese erstrecken sich in Maschinenlängsrichtung und werden zur Distanzierung zweier benachbarter Lagen von Neuschwellen 6 eingesetzt. Die genannte Vorrichtung 22 ist bezüglich der Vorfahrt 20 des Portalkranes 7 an dessen vorderem Ende angeordnet, sodass die Vorrichtung 16 zum Transport der Neuschwellen 6 zwischen der Vorrichtung 22 für den Transport der Holzzwischenlagen 23 und der Vorrichtung 16 zum Transport der Altschwellen 17 positioniert ist.

Wie in Fig. 5 und 6 ersichtlich, setzt sich die Vorrichtung 22 aus insgesamt zwei - normal zu einer Rahmenlängsrichtung 31 gesehen - voneinander distanzierten Zangenpaaren 24 zusammen. Diese sind wiederum jeweils aus zwei in Rahmenlängsrichtung 31 voneinander distanzierten Zangen 25 gebildet. Jede dieser Zangen 25 besteht aus zwei durch einen Antrieb 26 in einer Maschinenquerrichtung zueinander bewegbaren Zangenteilen 27.

In der aus Fig. 4 ersichtlichen Darstellung des Portalkranes 7 befindet sich dieser nach Beendigung seiner den Arbeitszyklus einleitenden Vorfahrt 20 auf den Kranschienen 11 in einer Position, bei der die Zangenpaare 24 der Vorrichtung 22 über einer Lage 28 von Neuschwellen 6 zu liegen kommen, die bereits im unmittelbar vorangegangenen Arbeitszyklus des Portalkranes 7 auf den Neuschwellenförderer 9 abgelegt und inzwischen in einer entsprechenden Distanz zur benachbarten Vorrichtung 16 transportiert wurde. Unter Beaufschlagung eines Antriebes 29 werden die Zangenpaare 24 der Vorrichtung 22 abgesenkt, um mit Hilfe der weiteren Antriebe 26 die beiden auf der Lage 28 der Neuschwellen 6 liegenden Zwischenlagen 23 zu erfassen und anzuheben.

Parallel dazu erfolgt sowohl die Ablage von Neuschwellen 6 durch die benachbarte Vorrichtung 16 auf das Übergabeende 8 des Neuschwellenförderers 9 als auch die Aufnahme von Altschwellen 17 durch die entsprechende Vorrichtung 16.

In Fig. 2 ist mit strichpunktierten Linien die Position des Portalkranes 7 nach Beendigung seiner Rückfahrt 21 angedeutet. In dieser Position werden die beiden Zwischenlagen 23 von der Vorrichtung 22 in einen darunter befindlichen Container 30 abgeworfen. Gleichzeitig werden auch die Altschwellen 17 in einem weiteren Container 30 abgelegt und eine neue Lage von Neuschwellen 6 durch die mittige Vorrichtung 16 aufgenommen. Mit der neuerlichen Vorfahrt 20 wird ein neuer Arbeitszyklus des Portalkranes 7 eingeleitet. In der Zwischenzeit wurde die zuvor abgelegte Lage von Neuschwellen 6 solange auf dem Neuschwellenförderer 9 weiterbewegt, bis die obenauf liegenden Zwischenlagen 23 die geeignete Position für deren Erfassung durch die Vorrichtung 22 des Portalkranes 7 aufweisen.

## Patentansprüche

1. Portalkran (7) mit einem Kranfahrwerke (12) zum Verfahren auf Kranschienen (11) aufweisenden Kranrahmen (14) sowie Vorrichtungen (16,22) zum Transport von Alt- und Neuschwellen (17,6) sowie von - zur Distanzierung der Neuschwellen (6) vorgesehenen - Zwischenlagen (23), **dadurch gekennzeichnet, dass** die Vorrichtung (22) zum Transport der Zwischenlagen (23) als Zange (25) mit zwei durch einen Antrieb (26) normal zu einer Rahmenlängsrichtung (31) zueinander bewegbaren Zangenteilen (27) ausgebildet und zwischen Kranrahmen (14) und Kranfahrwerk (12) angeordnet ist, und dass die Vorrichtung (16) zum Transport der Neuschwellen (6) zwischen der Vorrichtung (22) zum Transport der Zwischenlagen (23) und der Vorrichtung (16) zum Transport der Altschwellen (17) positioniert ist.

2. Portalkran nach Anspruch 1, **dadurch gekennzeichnet, dass** insgesamt zwei normal zur Rahmenlängsrichtung (31) voneinander distanzierte Zangenpaare (24) vorgesehen sind, die sich je aus zwei in Rahmenlängsrichtung (31) voneinander distanzierten Zangen (25) zusammensetzen.

3. Verfahren zum kontinuierlichen Verlegen eines aus Schwellen und Schienen gebildeten Gleises (5), wobei durch einen Portalkran (7) in einer Vorfahrt Neuschwellen (6) zu einem Übergabeende (8) eines Neuschwellenförderers (9) transportiert und auf diesen abgelegt werden, während gleichzeitig eine Aufnahme von Altschwellen (17) für deren Abtransport durch eine Rückfahrt des Portalkranes (7) erfolgt, **dadurch gekennzeichnet, dass** während der Ablage der Neuschwellen (6) eine Aufnahme der beiden - auf im vorherigen Arbeitszyklus des Portalkranes (7) abgelegten Neuschwellen (6) liegenden - Zwischenlagen (23) durch mit dem Portalkran (7) verbundene Zangen (25) erfolgt, und dass parallel zur Ablage der Altschwellen (17) und Aufnahme der Neuschwellen (6) durch den Portalkran (7) die von den Zangen (25) erfassten Zwischenlagen (23) in einen Container (30) abgeworfen werden.

## Claims

1. A gantry crane (7) having a crane frame (14) with traveling gears (12) for displacement on crane rails (11), and having apparatuses (16, 22) for transporting old and new sleepers (17, 6) and rail pads (23) provided for spacing apart the new sleepers (6) - **characterized in that** the apparatus (22) for transporting the rail pads (23) is designed as grippers (25), with two gripper parts (27) which can be moved in relation to one another by a drive (26) in a direction normal to a longitudinal direction (31) of the frame, and is arranged between the crane frame (14) and traveling gear (12), and **in that** the apparatus (16) for transporting the new sleepers (6) is positioned between the apparatus (22) for transporting the rail pads (23) and the apparatus (16) for transporting the old sleepers (17).

2. The gantry crane as claimed in claim 1, **characterized by** the provision of a total of two pairs (24) of grippers which are spaced apart from one another in a direction normal to the longitudinal direction (31) of the frame and are each made up of two grippers (25) spaced apart from one another in the longitudinal direction (31) of the frame.

3. A method for continuously laying a track (5) formed from sleepers and rails, it being the case that new sleepers (6) are transported to a transfer end (8) of a new-sleeper conveyor (9), and are deposited thereon, by the forward travel of a gantry crane (7), while, at the same time, old sleepers (17) are picked up, in order to be transported away, by the return travel of the gantry crane (7), **characterized in that,** as the new sleepers (6) are deposited, the two rail pads (23) - resting on new sleepers (6) deposited in the previous operating cycle of the gantry crane (7) - are picked up by grippers (25) connected to the gantry crane (7), and **in that**, parallel to the operation of the old sleepers (17) being deposited and the new sleepers (6) being picked up by the gantry crane (7), the rail pads (23) gripped by the grippers (25) are dumped into a container (30).

## Revendications

1. Grue à portique (7) comprenant un châssis de grue (14) présentant des mécanismes de roulement de grue (12) pour le déplacement sur des rails de grue (11), ainsi que des dispositifs (16, 22) pour le transport de traverses anciennes et neuves (17, 6) ainsi que de couches intermédiaires (23) prévues pour espacer les traverses neuves (6), **caractérisée en ce que** le dispositif (22) pour le transport des couches intermédiaires (23) est réalisé sous forme de pince (25) avec deux parties de pince (27) déplaçables l'une par rapport à l'autre perpendiculairement à une direction longitudinale du châssis (31), au moyen d'un entraînement (26), et est disposé entre le châssis de grue (14) et le mécanisme de roulement de grue (12), et **en ce que** le dispositif (16) pour transporter les traverses neuves (6) est positionné entre le dispositif (22) pour transporter les couches intermédiaires (23) et le dispositif (16) pour transporter les traverses anciennes (17).

2. Grue à portique selon la revendication 1, **caractérisée en ce que** dans l'ensemble, on prévoit deux paires de pinces (24) espacées l'une de l'autre perpendiculairement à la direction longitudinale du châssis (31), lesquelles se composent chacune de deux pinces (25) espacées l'une de l'autre dans la direction longitudinale du châssis (31).

3. Procédé pour la pose continue d'une voie (5) formée de traverses et de rails, des traverses neuves (6) étant transportées par une grue à portique (7) dans une direction d'avance jusqu'à une extrémité de transfert (8) d'un transporteur de traverses neuves (9) et étant déposées sur celui-ci, tandis que simultanément on effectue une réception de traverses anciennes (17) en vue de leur évacuation par une conduite vers l'arrière de la grue à portique (7), **caractérisé en ce que** pendant la dépose des traverses neuves (6), on effectue une réception des deux couches intermédiaires (23) situées sur des traverses neuves (6) déposées au cours du cycle précédent de travail de la grue à portique (7), par des pinces (25) connectées à la grue à portique (7), et **en ce que** parallèlement à la dépose des traverses anciennes (17) et à la réception des traverses neuves (6) par la grue à portique (7), les couches intermédiaires (23) saisies par les pinces (25) sont déchargées dans un conteneur (30).
